# EUROPÄISCHE PATENTSCHRIFT

(11) **EP 1 732 840 B1**
(45) Veröffentlichungstag und Bekanntmachung des Hinweises auf die Patenterteilung: **27.04.2011**
(21) Anmeldenummer: 05729517.2
(22) Anmeldetag: 16.03.2005
(51) Int. Cl.: B66F 7/06

(54) **HEBEVORRICHTUNG**
LIFTING DEVICE
DISPOSITIF DE LEVAGE

(30) Priorität: 05.04.2004 DE 102004016728
(43) Veröffentlichungstag der Anmeldung: 20.12.2006
(73) Patentinhaber: SIEMENS AKTIENGESELLSCHAFT, 80333 München (DE)
(72) Erfinder: WEIDNER, Paul, 92690 Pressath (DE); PIEGER, Konrad, 91356 Kirchehrenbach (DE)
(86) Internationale Anmeldenummer: PCT/EP2005/051223
(87) Internationale Veröffentlichungsnummer: WO 2005/097662

(56) Entgegenhaltungen:
- DE-U1- 20 118 952
- DE-U1- 20 316 058
- FR-A- 2 780 638
- GB-A- 2 386 062
- US-A- 2 975 868
- US-A1- 2001 033 085
- PATENT ABSTRACTS OF JAPAN Bd. 2003, Nr. 03, 5. Mai 2003 (2003-05-05) & JP 2002 332197 A (AITEC:KK), 22. November 2002 (2002-11-22)

## Beschreibung

Die Erfindung betrifft eine Hebevorrichtung mit einem Oberteil und einem Unterteil, mit einem das Oberteil mit dem Unterteil verbindenden Hubgestänge mit wenigstens zwei über ein Mittelgelenk miteinander verbundenen Teilgestängen und mit einer Antriebseinheit zur Höhenverstellung des Oberteils.

Derartige Hebevorrichtungen sind aus dem Stand der Technik bekannt. So zeigt beispielsweise WO 98/46137 eine derartige Hebevorrichtung zur Höhenverstellung einer Patientenliege. Dabei werden Parallelogrammkonstruktionen als Hubgestänge verwendet. Von Nachteil bei den bekannten Konstruktionen ist es, dass diese einen verhältnismäßig großen Bauraum benötigen. Darüber hinaus sind zur Höhenverstellung besonders große Kräfte erforderlich, die zudem nicht konstant sind. Auch treten bei der Höhenverstellung verschiedene Verfahrgeschwindigkeiten auf. Die bekannten Lösungen sind mit anderen Worten zu groß, konstruktiv zu aufwändig und erfordern eine zu komplizierte Steuerung.

Weitere Hebevorrichtungen zur Höhenverstellung einer Patientenliege sind bespielsweise aus der FR 2 780 638 A1, der DE 201 18 952 U1 und der US 2, 975, 868 bekannt. In allen Dokumenten sind Vorrichtungen beschrieben, bei denen eine Antriebseinheit an einem Scherengelenk mittig eines Hubgestänges angreift.

Im Hinblick darauf ist es eine Aufgabe der vorliegenden Erfindung, eine besonders einfache Hebevorrichtung bereitzustellen. Diese Aufgabe wird mit einer Hebevorrichtung nach Anspruch 1 bzw. einem Verfahren nach Anspruch 7 gelöst.

Danach ist es eine Grundidee der Erfindung, die Hebevorrichtung derart zu gestalten, die Antriebseinheit an einem Mittelgelenk eines mehrteiligen Hubgestänges angreift. Dies ermöglicht eine besonders einfache und kompakte Bauform der Hebevorrichtung.

Vorteilhafte Ausführungsformen der Erfindung ergeben sich aus den Unteransprüchen.

In einer besonders vorteilhaften Ausführungsform der Erfindung wird eine Scherenkonstruktion als Teilgestänge verwendet. Dadurch lässt sich der für die Hebevorrichtung benötigte Bauraum gegenüber bekannten Bauformen stark minimieren. Besteht das Hubgestänge beispielsweise aus zwei gelenkig miteinander verbundenen Scherenkonstruktionen, so kann mit dieser Doppelschere eine Höhenverstellung einer auf dem oberen Scherenpaket vorgesehenen Patientenliege auf engstem Raum erfolgen.

Anstelle eines zweifachen Scherenpaketes kann auch ein drei - oder vierfacher Scherenmechanismus verwendet werden, sofern dies die Anwendung erfordert. Konstruktionsbedingt ergibt sich beim Einsatz einer Mehrfachscherenkonstruktion zudem eine besonders hohe Steifigkeit und Durchbiegungsfestigkeit bei der Aufnahme seitlich auftretender Kräfte.

Gemäß einer weiteren Ausführungsform der Erfindung ist es besonders vorteilhaft , wenn die Antriebseinheit für eine geradlinige Bewegung des Mittelgelenkes in vertikaler Richtung ausgebildet ist. Dies wird vorzugsweise dadurch erreicht, dass die Antriebseinheit direkt unterhalb des Mittelgelenkes angreift. Hierdurch wird nicht nur eine konstante Verfahrgeschwindigkeit erreicht. Die erfindungsgemäße Vorrichtung zeichnet sich auch durch nahezu konstante Wirkkräfte sowie einen besonders exakten Gleichlauf aus. Da vorzugsweise nur eine einzige Antriebseinheit verwendet wird, ist keine separate Gleichlaufsteuerung erforderlich. Ein bogenförmiges Verschwenken des Hubgestänges und ein damit verbundener erhöhter Platzbedarf werden vermieden.

Entsprechend einer weiteren Ausführungsform ist es von Vorteil, wenn die Antriebseinheit eine Spindel und einen Motor aufweist. Gegenüber bekannten Lösungen, die vor allem mit wartungsintensiven hydraulischen Zylindern arbeiten, ist diese Art der Antriebseinheit vergleichsweise wartungsarm. Als besonders vorteilhaft hat sich in diesem Zusammenhang eine Anordnung erwiesen, bei der eine vertikal verlaufende Spindel über ein entsprechendes Getriebe von einem Elektromotor angetrieben wird, dessen Drehachse senkrecht zur Spindelachse verläuft. Hierdurch ist ein besonders platzsparender Aufbau der Hebevorrichtung möglich.

Als Spindel kommt vorzugsweise eine Trapezspindel zum Einsatz. Anstelle dieses selbsthemmenden Spindeltyps können auch andere Spindeln, beispielsweise Kugelumlaufspindeln verwendet werden. Spindel, Motor und Getriebe sind vorzugsweise derart ausgebildet, dass die Spindelflanken stets unter Last sind. Im Gegensatz zu hydraulischen Zylindern, deren Arbeitswege im Laufe des Betriebs bauartbedingt variieren, ist die vorliegende Antriebseinheit daher spielfrei, d.h. es tritt kein Rückkehrspiel auf.

In einer weiteren Ausführungsform der Erfindung ist der Motor am Unterteil befestigt, beispielsweise auf einer Bodenplatte. Dies hat den Vorteil, dass oberhalb des Motors ausreichend Platz für die Motorsteuerung vorhanden ist. Darüber hinaus ist keine bewegliche Kabelführung erforderlich.

Anstelle eines solchen festen Motors ist in einer alternativen Ausführungsform ein beweglicher Motor vorgesehen, der am Mittelgelenk befestigt ist und auf der Spindel hoch und runter fährt.

Die vorliegende Erfindung wird nachfolgend anhand von Ausführungsbeispielen beschrieben, die mit Hilfe von Zeichnungen näher erläutert werden. Hierbei zeigen:
- FIG 1: eine perspektivische Ansicht einer ersten Ausfüh- rungsform der Erfindung,
- FIG 2: eine perspektivische Ansicht einer zweiten Ausfüh- rungsform der Erfindung,
- FIG 3: eine Draufsicht auf die zweite Ausführungsform.

Die erfindungsgemäße Hebevorrichtung 1 besteht im Wesentlichen aus einem Unterteil in Form einer Bodenplatte 2, einem Oberteil in Form einer Patientenliege 3 und einem Hubgestänge, vgl. FIG 1. Das Hubgestänge ist dabei als doppelter Scherenmechanismus oder Doppelschere 4 ausgestaltet. Es umfasst mit anderen Worten zwei Scherenpakete 5, 6 als Teilgestänge, die gelenkig miteinander verbunden sind.

Das untere Scherenpaket 6 ist mit seinen vorderen Scherenfüßen 7 gelenkig mit der Bodenplatte 2 verbunden. Die hinteren Scherenfüße 8 des unteren Scherenpakets 6 sind über einen Läufer 9 miteinander verbunden, der beim Öffnen und Schließen der Doppelschere 4 auf einer an der Bodenplatte 2 befestigen Laufschiene 10 in Laufrichtung 11 hin und her läuft (vgl. FIG 2).

Zwischen den vorderen und den hinteren Scherenfüßen 7, 8 des unteren Scherenpakets 6 ist ein horizontal angeordneter Elektromotor 12 auf der Bodenplatte 2 befestigt. An dem den hinteren Scherenfüßen 8 zuweisenden Ende des Elektromotors 12 kann eine Handkurbel für den Notbetrieb der Hebevorrichtung 1 angesetzt werden (nicht dargestellt). Die Drehachse 13 des Elektromotors 12 verläuft dabei parallel zur Laufrichtung 11 des Läufers 9 . Oberhalb des Elektromotors 12 ist ausreichend Platz für die Anordnung einer Motorsteuerung (nicht abgebildet). Zwischen den vorderen Scherenfüßen 7 befindet sich ein Zahnradgetriebe 14, welches die Drehbewegung des Elektromotors 12 in eine Linearbewegung einer senkrecht zur Drehachse 13 des Elektromotors 12 verlaufenden Teleskop-Spindel 15 umwandelt, die zwischen den vorderen Scherenfüßen 7 und unterhalb des vorderen Mittelgelenkes 16 der Doppelschere 4 angeordnet ist. Die Teleskop-Spindel 15 ist als Trapez-Schraubenspindel (ACME-Spindel) ausgebildet und mit ihrem Spindelkopf über eine Querverbindung 17 mit dem vorderen Mittelgelenk 16 der Doppelschere 4 gelenkig verbunden.

Für eine Höhenverstellung der Patientenliege 3 wird der Elektromotor 12 angeschaltet und die Teleskop-Spindel 15 ausgefahren bzw. eingefahren. Dabei vollführt das Mittelgelenk 16 der Doppelschere 4 eine geradlinige Bewegung in vertikaler Richtung 18 mit konstanter Verfahrgeschwindigkeit, während der Läufer 9 sich in Laufrichtung 11 bewegt. Die Drehachse 13 des Elektromotors 12 verläuft dabei senkrecht zur Spindelachse. Aus Sicherheitsgründen handelt es sich bei dem Getriebe 14 um ein selbsthemmendes Getriebe. Die Spindelflanken sind stets unter Last, so dass die Teleskop-Spindel 15 kein Rückkehrspiel aufweist. Der Absolutwertgeber eines Messsystems ist direkt an der Teleskopspindel 15 angebracht (nicht abgebildet) .

In einer alternativen Ausführungsform ist ein beweglicher Motor 19 vorgesehen, vgl. **FIG 2****.** Der Elektromotor 19 ist dabei am Mittelgelenk 16 der Doppelschere 4 fixiert und fährt beim Öffnen und Schließen der Doppelschere 4 auf einer an der Bodenplatte 2 fixierten Schraubenspindel 20 hoch und runter. Davon abgesehen stimmt diese Ausführungsform mit der oben beschriebenen Ausführungsform überein, insbesondere hinsichtlich der Wirkprinzipien.

Gegenüber herkömmlichen Standflächen ist mit der Erfindung eine Hebevorrichtung 1 möglich, die eine besonders geringe Basisfläche erfordert, vgl. **FIG 3****,** in der eine Draufsicht auf eine Hebevorrichtung ohne Oberteil abgebildet ist.

## Patentansprüche

1. Hebevorrichtung (1)
- mit einem Oberteil (3) und einem Unterteil (2),
- mit einem das Oberteil (3) mit dem Unterteil (2) verbindenden Hubgestänge (4) mit wenigstens zwei über ein Mittelgelenk (16) miteinander verbundenen und als Scherenkonstruktionen ausgebildeten Teilgestängen (5, 6) und
- mit einer Antriebseinheit (12, 14, 15, 19) zur Höhenverstellung des Oberteils (3),
**dadurch gekennzeichnet, dass** die Antriebseinheit (12, 14, 15, 19) an dem Mittelgelenk (16) derart angreift, dass dieses und damit das Hubgestänge (4) in vertikaler Richtung verfahrbar ist, wobei das Hubgestänge (4) sich mit voneinander beabstandeten Scherenfüßen (7,8) des unteren Teilgestänges (6) auf dem Unterteil (2) abstützen.

2. Hebevorrichtung (1) nach Anspruch 1,
**dadurch gekennzeichnet, dass** die Antriebseinheit (12, 14, 15, 19) eine am Mittelgelenk (16) befestigte Spindel (15) und einen Motor (12, 19) aufweist.

3. Hebevorrichtung (1) nach Anspruch 2,
**dadurch gekennzeichnet, dass** die Spindel (15) eine Trapezspindel ist.

4. Hebevorrichtung (1) nach Anspruch 2 oder 3,
**dadurch gekennzeichnet, dass** der Motor (12) am Unterteil (2) befestigt ist.

5. Hebevorrichtung (1) nach Anspruch 2 oder 3,
**dadurch gekennzeichnet, dass** der Motor (19) am Mittelgelenk (16) befestigt ist.

6. Hebevorrichtung (1) nach einem der vorhergehenden Anspruche,
**dadurch gekennzeichnet, dass** das Teilgestänge (6) mit seinen vorderen Scherenfüßen (7) gelenkig mit dem Unterteil (2) verbunden ist und mit seinen hinteren Scherenfüßen (8) derart auf dem Unterteil (2) befestigt ist, dass sie beim Verstellen der Höhe des Oberteils (3) auf dem Unterteil (2) laufen.

7. Verfahren zur Höhenverstellung eines Oberteils (3) einer Hebevorrichtung (1) mittels einer Antriebseinheit (12, 14, 15, 19), wobei das Oberteil (3) über ein Hubgestänge (4) mit einem Unterteil (2) verbunden ist und das Hubgestänge (4) wenigstens zwei über ein Mittelgelenk (16) miteinander verbundene und als Scherenkonstruktionen ausgebildete Teilgestänge (5, 6) aufweist,
**dadurch gekennzeichnet, dass** die Antriebseinheit (12, 14, 15, 19) an dem Mittelgelenk (16) derart angreift, dass dieses und damit das Hubgestänge (4) in vertikaler Richtung verfahrbar ist, wobei das Hubgestänge (4) sich mit voneinander beabstandeten Scherenfüßen (7,8) des unteren Teilgestänges (6) auf dem Unterteil (2) abstützen.

## Claims

1. Lifting device (1)
- having a top part (3) and a bottom part (2),
- having a lifting linkage (4) which connects the top part (3) to the bottom part (2) and has at least two sub-linkages (5, 6) which are connected to one another via a central articulation (16) and are designed as scissors structures, and
- having a drive unit (12, 14, 15, 19) for adjusting the height of the top part (3),
**characterized in that** the drive unit (12, 14, 15, 19) acts on the central articulation (16) such that the latter, and thus the lifting linkage (4), can be displaced in the vertical direction, the lifting linkage (4) being supported on the bottom part (2) by way of spaced-apart scissors feet (7, 8) of the bottom sub-linkage (6).

2. Lifting device (1) according to Claim 1, **characterized in that** the drive unit (12, 14, 15, 19) has a spindle (15), which is fastened on the central articulation (16), and a motor (12, 19).

3. Lifting device (1) according to Claim 3, **characterized in that** the spindle (15) is a trapezoidal spindle.

4. Lifting device (1) according to Claim 2 or 3, **characterized in that** the motor (12) is fastened on the bottom part (2).

5. Lifting device (1) according to Claim 2 or 3, **characterized in that** the motor (19) is fastened on the central articulation (16).

6. Lifting device (1) according to one of the preceding claims, **characterized in that** the sub-linkage (6) is connected to the bottom part (2) in an articulated manner by way of its front scissors feet (7) and is fastened on the bottom part (2) by way of its rear scissors feet (8) such that it runs over the bottom part (2) when the height of the top part (3) is adjusted.

7. Method of adjusting the height of a top part (3) of a lifting device (1) by means of a drive unit (12, 14, 15, 19), the top part (3) being connected to a bottom part (2) via a lifting linkage (4) and the lifting linkage (4) having at least two sub-linkages (5, 6) which are connected to one another via a central articulation (16) and are designed as scissors structures, **characterized in that** the drive unit (12, 14, 15, 19) acts on the central articulation (16) such that the latter, and thus the lifting linkage (4), can be displaced in the vertical direction, the lifting linkage (4) being supported on the bottom part (2) by way of spaced-apart scissors feet (7, 8) of the bottom sub-linkage (6).

## Revendications

1. Dispositif de levage (1) comprenant
- une partie supérieure (3) et une partie inférieure (2),
- une tringle de levage (4) reliant la partie supérieure (3) à la partie inférieure (2), laquelle comprend au moins deux tringles partielles (5, 6) reliées l'une à l'autre par une articulation centrale (16) et conçues sous forme de constructions à ciseaux, et
- une unité d'entraînement (12, 14, 15, 19) pour le réglage en hauteur de la partie supérieure (3),
**caractérisé en ce que** l'unité d'entraînement (12, 14, 15, 19) a prise sur l'articulation centrale (16) de telle sorte que celle-ci et donc la tringle de levage (4) peuvent se déplacer dans la direction verticale, la tringle de levage (4) s'appuyant avec des pieds à ciseaux (7, 8), espacés les uns des autres, de la tringle partielle (6) inférieure sur la partie inférieure (2).

2. Dispositif de levage (1) selon la revendication 1,
**caractérisé en ce que** l'unité d'entraînement (12, 14, 15, 19) présente une broche (15) fixée sur l'articulation centrale (16) et un moteur (12, 19).

3. Dispositif de levage (1) selon la revendication 2,
**caractérisé en ce que** la broche (15) est une broche en trapèze.

4. Dispositif de levage (1) selon la revendication 2 ou 3,
**caractérisé en ce que** le moteur (12) est fixé sur la partie inférieure (2).

5. Dispositif de levage (1) selon la revendication 2 ou 3,
**caractérisé en ce que** le moteur (19) est fixé sur l'articulation centrale (16).

6. Dispositif de levage (1) selon l'une quelconque des revendications précédentes,
**caractérisé en ce que** la tringle partielle (6) est reliée par ses pieds à ciseaux (7) avant de façon articulée à la partie inférieure (2) et est fixée avec ses pieds à ciseaux (8) arrière sur la partie inférieure (2) de telle sorte que, lors du réglage de la hauteur de la partie supérieure (3), ils se déplacent sur la partie inférieure (2).

7. Procédé pour régler en hauteur une partie supérieure (3) d'un dispositif de levage (1) au moyen d'une unité d'entraînement (12, 14, 15, 19), la partie supérieure (3) étant reliée par une tringle de levage (4) à une partie inférieure (2) et la tringle de levage (4) présentant au moins deux tringles partielles (5, 6) reliées l'une à l'autre par une articulation centrale (16) et conçues sous forme de constructions à ciseaux, **caractérisé en ce que** l'unité d'entraînement (12, 14, 15, 19) a prise sur l'articulation centrale (16) de telle sorte que celle-ci et donc la tringle de levage (4) peuvent être déplacées dans la direction verticale, la tringle de levage (4) s'appuyant avec des pieds à ciseaux (7, 8), espacés les uns des autres, de la tringle partielle (6) inférieure sur la partie inférieure (2).
